# EUROPÄISCHE PATENTSCHRIFT

(11) **EP 0 829 441 B1**
(45) Veröffentlichungstag und Bekanntmachung des Hinweises auf die Patenterteilung: **24.04.2002**
(21) Anmeldenummer: 97810632.6
(22) Anmeldetag: 04.09.1997
(51) Int. Cl.: B65H 31/30

(54) **Vorrichtung zum Ausstossen gestapelter Druckbogen**
Device for ejecting stacked and printed sheets
Dispositif pour éjecter des feuilles imprimées et empilées

(30) Priorität: 11.09.1996 CH 221996
(43) Veröffentlichungstag der Anmeldung: 18.03.1998
(73) Patentinhaber: GRAPHA-HOLDING AG, 6052 Hergiswil (CH)
(72) Erfinder: Gurtner, Stephan, 4665 Oftringen (CH)

(56) Entgegenhaltungen:
- EP-A- 0 057 894
- EP-A- 0 626 330
- DE-A- 1 936 371

## Beschreibung

Die Erfindung betrifft eine Vorrichtung zum Ausstossen gestapelter Druckbogen, mit einem Tisch, auf dem die Druckbogen zu stapeln sind und mit wenigstens einem Ausstossorgan, das an einen auf dem Tisch befindlichen Stapel anlegbar ist und mit dem der Stapel vom Tisch wegschiebbar ist.

Vorrichtungen der geannten Art sind bei sogenannten Stackern oder Kreuzlegern bekannt und dienen dazu, gestapelte und gepresste Druckprodukte von einem Drehtisch einer Stapelvorrichtung wegzuschieben. Dazu ist bei einer bekannten Vorrichtung im Drehtisch ein pneumatisch gesteuerter Stab integriert, der einen sogenannten Ausstoss bildet. Der Stab führt zum Ausstossen eines Stapels vertikale und lineare horizontale Bewegungen aus. Bei den vertikalen Bewegungen wird der Stab aus einer versenkten Lage in eine über dem Drehtisch vorstehende Lage angehoben und nach einer horizontalen Bewegung im Drehtisch wieder versenkt. Bei der horizontalen Bewegung wird der vorstehende Stab an den Stapel angelegt und der Stapel vom Tisch weggeschoben. Das Ausstossen kann nach links, nach rechts oder alternierend erfolgen. Ein zusätzlicher Leerhub ist hierbei nicht vermeidbar.

Nachteilig ist bei der bekannten Vorrichtung, dass eine Ausstossgeschwindigkeit von etwa 1,2 m/sec. nicht überschritten werden kann. Bei höheren Geschwindigkeiten führt der pneumatisch gesteuerte Stab eine schlagartige Bewegung auf den Stapel aus und es besteht hierbei die Gefahr, dass der Stapel umkippt oder die Druckprodukte beschädigt werden. Eine Verbesserung wäre hier durch eine aufwendigere pneumatische Steuerung an sich möglich, dies wäre aber sehr aufwendig.

Der Erfindung liegt die Aufgabe zugrunde, eine Vorrichtung der genannten Art zu schaffen, die eine wesentlich höhere Leistung ermöglicht und die trotzdem funktionssicher und kostengünstig herstellbar ist.

Die Aufgabe ist bei einer gattungsgemässen Vorrichtung dadurch gelöst, dass das Ausstossorgan über dem Tisch auf einem geschlossenen Weg umlaufend an einem Hebelgetriebe gelagert ist. Bei der erfindungsgemässen Vorrichtung ist das Ausstossorgan kontinuierlich bewegbar und kann beispielsweise mit einem Servomotor frei angesteuert werden. Eine von einem Servomotor gesteuerte kontinuierliche Bewegung des Ausstossorgans ist nicht nur sehr schonend, sondern kann auch bei sehr hoher Geschwindigkeit zuverlässig gesteuert werden. Es sind so Ausstossgeschwindigkeiten von beispielsweise 3 m/sec. möglich. Wesentlich ist auch, dass der Antrieb und das Hebelgetriebe vollständig vom Drehtisch frei steuerbar sind. Das Hebelgetriebe ermöglicht zudem eine sehr raumsparende Unterbringung über einem Stapelschacht.

Vorzugsweise sind zwei oder mehr Ausstossorgane vorgesehen, die wechselweise jeweils einen Stapel ausstossen. Sind zwei Ausstossorgane vorgesehen, die bezüglich einer gemeinsamen Drehachse diametral gegenüber angeordnet sind, so ist nach dem Ausstossen eines Stapels das andere Ausstossorgan bereits wieder für eine weitere Ausstossbewegung bereit, was eine besonders hohe Leistung ermöglicht.

Eine besonders einfache und doch funktionssichere Ausführung des Hebelgetriebes weist nach einer Weiterbildung der Erfindung einen sich horizontal erstreckenden Arm auf, der auf einem drehbar angetriebenen Teil verschiebbar ist und an dem das Ausstossorgan angebracht ist. Im Fall von zwei Ausstossorganen sind gemäss einer Weiterbildung der Erfindung zwei Arme abwechselnd in einer Steuerkurve geführt, und diese beiden Arme sind beispielsweise mit einem zwischen diesen gelagerten Ritzel miteinander verschiebbar verbunden. Durch die Kupplung der beiden Arme genügt es, wenn jeweils lediglich ein Arm in der Steuerkurve geführt ist, was in konstruktiver Hinsicht wesentliche Vereinfachungen und eine platzsparende Ausführung ermöglicht. Weitere vorteilhafte Weiterbildungen und Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine Draufsicht auf die erfindungsgemässe Vorrichtung, wobei zur besseren Sichtbarkeit Gehäuseteile weggelassen sind,
- Fig. 2: einen Schnitt entlang der Linie II - II der Figur 1,
- Fig. 3: einen Schnitt entlang der Linie III - III der Figur 1 sowie schematisch eine Ansicht eines Antriebsmotors,
- Fig. 4: einen Schnitt entlang der Linie IV - IV der Figur 1,
- Fig. 5: schematische Ansichten von Teilen der Vorrichtung gemäss Figur 1,
- Fig. 6: eine Ansicht eines Teiles der Figur 1, und
- Fig. 7 und 8: schematische Ansichten der erfindungsgemäs sen Vorrichtungen.

Die Vorrichtung weist gemäss Figur 1 einen Drehtisch 3 auf, der zum kreuzweisen Stapeln von Druckprodukten 1a um eine vertikale Drehachse M drehbar ist. Die Druckprodukte 1a werden dem Drehtisch 3 in einem bekannten und hier nicht gezeigten Stapelschacht in bekannter Weise zu einem Stapel 1 zusammengeführt und gepresst. Ein verschiebbarer Anschlag 2 ist über dem Drehtisch 3 angeordnet und ermöglicht das Stapeln von Druckprodukten 1a unterschiedlicher Formate.

Ueber dem Drehtisch und im Abstand zu diesem ist ein Hebelgetriebe 5 angeordnet, das dazu dient, den Stapel 1 in Figur 1 nach links, nach rechts oder alternierend in diesen Richtungen auszustossen und damit einer hier nicht gezeigten weiteren Anlage zuzuführen. In der Figur 7 ist schematisch das Ausstossen eines Stapels 1 nach links gezeigt. Das Hebelgetriebe 5 ist über dem Stapel 1 in einem kastenförmigen Gestell 4 untergebracht.

Zum Ausstossen des Stapels 1 weist das Hebelgetriebe 5 zwei bezüglich einer Drehachse 24 diametral gegenüberliegende und sich vertikal erstreckende Stäbe 20 auf, die ein Ausstossorgan bilden. Diese Stäbe 20 sind an einem oberen Ende 20a jeweils an einem Arm 15 fest angebracht und bewegen sich auf einem endlosen resp. geschlossnen Weg W. Wie die Figur 1 zeigt, verläuft ein Abschnitt W' des Weges W linear, und zwar dort, wo sich der auszustossende Stapel 1 befindet. Jeder Stab 20 besitzt ein freies unteres Ende 20b, das den Tisch 3 zwischen zwei Erhöhungen, beispielsweise Leisten 20a passiert, damit jedenfalls dem das unterste Druckprodukt 1a des Stapeis 1 noch erfasst werden kann. Nachfolgend wird die Steuerung der Stäbe 20 näher erläutert.

Die beiden Stäbe 20 sind gemäss Figur 4 jeweils an einem seitlich vorspringenden Ansatz 20a eines Armes 15 befestigt. Am gegenüberliegenden Ende ist an jedem Arm 15 an einem ebenfalls seitlich vorstehenden Ansatz 18 jeweils eine Rolle 19 gelagert, die gemäss Figur 4 in eine Steuerkurve 22 einer horizontalen Platte 23 eingreift. Der Verlauf der Steuerkurve 22 ist aus Figur 1 ersichtlich. Die Steuerkurve 22 ist etwa U-förmig und an den beiden Enden 25 offen.

Die beiden Arme 15 sind parallel und gegenläufig verschiebbar auf einem Drehteil 10 gelagert. Dieses etwa Z-förmige Drehteil 10 weist gemäss Figur 6 zwei Ansätze 10a auf, auf die jeweils ein Arm 15 aufgesetzt ist. Die Ansätze 10a sind jeweils gemäss Figur 2 mit einem Lager 14 versehen, das in eine Führungsnut 16 des entsprechenden Armes 15 eingesetzt ist. Der Drehteil 10 trägt somit beide Arme 15 und erlaubt die genannte parallele und horizontale sowie synchrone Verschiebung der beiden Arme 15.

Zwischen den beiden Armen 15 ist gemäss den Figuren 3 und 5 mit Lagern 9 und 13 ein Ritzel 12 gestellfest und koaxial zur Achse A des Drehteils 10 ein Ritzel 12 gelagert, das mit Zahnungen 21 der beiden Arme 15 kämmt. Eine Verschiebung des einen Arms 15 bewirkt somit zwangsläufig eine gleiche aber entgegengerichtete Verschiebung des anderen Arms 15.

Am Drehteil 10 ist gemäss Figur 3 unterseitig mit Schrauben 11 ein Rad 8 angebracht, das drehbar am Gestell 4 gelagert ist und das mittels eines Zahnriemens 7 mit einem Motor 6 als Antrieb verbunden ist. Der Motor 6 ist vorzugsweise ein Servomotor und erlaubt eine gesteuerte Drehbewegung des Drehteils 10 in beiden Drehrichtungen.

Wird das Drehteil 10 mit dem Motor angetrieben, so drehen die beiden Arme 15 in gleicher Richtung mit. Werden nun die Arme 15 in Figur 1 im Uhrzeigersinn gedreht, so bewegt sich der links gezeigte Stab 20 nach hinten und der rechts gezeigte Stab 20 nach vorne. Die links von der Drehachse 24 angeordnete Führungsrolle 19 fährt hierbei in die Steuerkurve 22 ein, während die andere Führungsrolle 19 die Steuerkurve 22 verlässt. Ausgehend von der in Figur 1 gezeigten Position ist nun während einer Drehung um 180° lediglich die in die Steuerkurve 22 eingefahrene Führungsrolle 19 mit der Kurve 22 in Eingriff. Direkt durch die Kurve 22 gesteuert ist somit lediglich der in Figur 1 oben gezeigte Arm 15. Der Eingriff des Ritzels 12 an den beiden Armen 15 bewirkt nun, dass der andere Arm 15 gleiche aber entgegengerichtete sowie synchrone Bewegungen ausführt. Bei einer Bewegung im Gegenuhrzeigersinn wird entsprechend der andere Arm 15 direkt durch die Kurve 22 gesteuert. Hat bei einer Bewegung im Uhrzeigersinn der in Figur 1 rechts gezeigte Stab 20 die gestrichelt gezeigte Position erreicht, so liegt er am Stapel 1 an. Bei der kontinuierlichen Fortführung der Bewegung wird nun der Stapel 1 in Richtung des Pfeils 26 nach links verschoben und verlässt schliesslich den Drehtisch 3. Der ausstossende Stab 20 verlässt ebenfalls den Drehtisch und bewegt sich auf dem Weg W vom Drehtisch 3 weg, während der andere Stab 20 sich in Figur 1 von rechts dem Drehtisch 3 und einem neu gebildeten Stapel 1 nähert. Ein neu gebildeter Stapel 1 wird nun vom nachfolgenden Stab 20 ausgestossen. Selbstverständlich ist auch eine Bewegung im Gegenuhrzeigersinn möglich. Schliesslich kann der Motor 6 auch so gesteuert werden, dass die beiden Stäbe 20 alternierend links und rechts herum bewegt werden. Die Drehbewegung ist vorzugsweise kontinuierlich. Aenderungen der Geschwindigkeit sind jedoch ohne weiteres möglich, beispielsweise kann ein Verzögern der Geschwindigkeit beim Anlegen eines Stabes 20 an den Stapel 1 zweckmässig sein. Dies ermöglicht ein besonders schonendes Ausstossen. Nach dem Ausstossen kann die Drehgeschwindigkeit wieder erhöht werden. Die Steuerung der Geschwindigkeit ist an die Art der Druckprodukte 1a und beispielsweise auch an die Höhe und das Gewicht des Stapels 1 anpassbar. Damit kann jeder Stapel 1 mit der höchstmöglichen Geschwindigkeit ausgestossen werden.

## Patentansprüche

1. Vorrichtung zum Ausstossen gestapelter Druckbogen (1a), mit einem Tisch (3), auf dem die Druckbogen (1a) zu stapeln sind und mit wenigstens einem Ausstossorgan (20), das an einen auf dem Tisch (3) befindlichen Stapel (1) anlegbar ist und mit dem der Stapel (1) vom Tisch (3) wegschiebbar ist, **dadurch gekennzeichnet, dass** das Ausstossorgan (20) über dem Tisch (3) auf einem geschlossenen Weg (W) umlaufend an einem Hebelgetriebe gelagert ist.

2. Vorrichtung nach Anspruch 1, **dadurch gekennzeichnet, dass** das Ausstossorgan (20) einen an einem oberen Ende (20a) gehaltenen Stab aufweist.

3. Vorrichtung nach Anspruch 1 oder 2, **dadurch gekennzeichnet, dass** der geschlossene Weg (W) einen der Ausstossbewegung des Stapels (1) zugeordneten linearen Verschiebeabschnitt (W') aufweist.

4. Vorrichtung nach Anspruch 3, **dadurch gekennzeichnet, dass** der geschlossene Weg (W) in einer horizontalen Ebene verläuft.

5. Vorrichtung nach Anspruch 3 oder 4, **dadurch gekennzeichnet, dass** das Ausstossorgan (20) in Wegrichtung wechselbar geführt ist.

6. Vorrichtung nach einem der Ansprüche 1 bis 5, **dadurch gekennzeichnet, dass** das Ausstossorgan (20) frei ansteuerbar ist.

7. Vorrichtung nach einem der Ansprüche 1 bis 6, **dadurch gekennzeichnet, dass** das Ausstossorgan (20) an einem sich horizontal erstreckenden Arm (15) angebracht ist, der auf einem drehbar angetriebenen Teil (10) verschiebbar ist.

8. Vorrichtung nach Anspruch 7, **dadurch gekennzeichnet, dass** der Arm (15) im Abstand zum Ausstossorgan (20) in einer Steuerkurve (22) geführt ist.

9. Vorrichtung nach Anspruch 8, **dadurch gekennzeichnet, dass** zwei Ausstossorgane (20) vorgesehen sind, die jeweils an einem Arm (15) angebracht sind.

10. Vorrichtung nach Anspruch 9, **dadurch gekennzeichnet, dass** die beiden Arme (15) abwechselnd in einer Steuerkurve (22) geführt sind und dass diese beiden Arme (15) beispielsweise mit einem zwischen diesen gelagerten Ritzel (12) miteinander verschiebbar verbunden sind.

11. Vorrichtung nach einem der Ansprüche 1 bis 8, **dadurch gekennzeichnet, dass** zwei Ausstossorgane (20) vorgesehen sind, die bezüglich einer gemeinsamen Drehachse (24) diametral gegenüber angeordnet sind.

## Claims

1. Device for ejecting stacked printed sheets (1a), comprising a table (3) on which the printed sheets (1a) are to be stacked and comprising at least one ejector element (20) which can be brought to bear against a stack (1) situated on the table (3) and by means of which the stack (1) can be pushed away from the table (3), **characterised in that** the ejector element (20) is supported above the table (3) on a lever mechanism in such a manner that it circulates around a closed path (W).

2. Device according to claim 1, **characterised in that** the ejector element (20) has a rod held at its upper end (20a).

3. Device according to claim 1 or claim 2, **characterised in that** the closed path (W) has a linear displacement section (W') associated with the ejecting movement of the stack (1).

4. Device according to claim 3, **characterised in that** the closed path (W) extends in a horizontal plane.

5. Device according to claim 3 or claim 4, **characterised in that** the ejector element (20) is guided alternately in the direction of the path.

6. Device according to one of claims 1 to 5, **characterised in that** the ejector element (20) can be freely actuated.

7. Device according to one of claims 1 to 6, **characterised in that** the ejector element (20) is mounted on a horizontally extending arm (15) which is displaceable on a part (10) driven in rotation.

8. Device according to claim 7, **characterised in that** the arm (15) is guided in a cam (22) at a distance from the ejector element (20).

9. Device according to claim 8, **characterised in that** two ejector elements (20) are provided, each mounted on a respective arm (15).

10. Device according to claim 9, **characterised in that** the two arms (15) are guided alternately in a cam (22) and that these two arms (15) are displaceably connected together, e.g. by a pinion (12) supported therebetween.

11. Device according to one of claims 1 to 8, **characterised in that** two ejector elements (20) are provided and are arranged diametrically opposite one another relative to a common axis of rotation (24).

## Revendications

1. Dispositif pour éjecter des feuillets imprimés empilés (la) comprenant une table (3) sur laquelle les feuillets imprimés (1a) sont à empiler et au moins un organe d'éjection (20) pouvant être appliqué contre une pile (1) se trouvant sur la table (3) et à l'aide duquel la pile (1) peut être évacuée de la table (3), **caractérisé en ce que** l'organe d'éjection (20) est monté sur un mécanisme à manivelle situé au-dessus de la table (3), qui tourne sur une trajectoire en boucle fermée (W).

2. Dispositif selon la revendication 1, **caractérisé en ce que** l'organe d'éjection (20) présente une barre maintenue par une extrémité supérieure (20a).

3. Dispositif selon la revendication 1 ou 2, **caractérisé en ce que** la trajectoire en boucle fermée (W) présente un tronçon de coulissement linéaire (W') associé au mouvement d'éjection de la pile (1).

4. Dispositif selon la revendication 3, **caractérisé en ce que** la trajectoire en boucle fermée (W) s'étend dans un plan horizontal.

5. Dispositif selon la revendication 3 ou 4, **caractérisé en ce que** l'organe d'éjection (20) est guidé de manière à pouvoir changer de sens.

6. Dispositif selon l'une des revendications 1 à 5, **caractérisé en ce que** l'organe d'éjection (20) peut être amorcé librement.

7. Dispositif selon l'une des revendications 1 à 6, **caractérisé en ce que** l'organe d'éjection (20) est fixé sur un bras (15) s'étendant horizontalement qui peut coulisser sur une partie (10) pouvant être entraînée en rotation.

8. Dispositif selon la revendication 7, **caractérisé en ce que** le bras (15) est guidé à distance de l'organe d'éjection (20) dans une came de commande (22).

9. Dispositif selon la revendication 8, **caractérisé en ce que** deux organes d'éjection (20) sont prévus, qui sont chacun fixés à un bras (15).

10. Dispositif selon la revendication 9, **caractérisé en ce que** les deux bras (15) sont alternativement guidés dans une came de commande (22), et **en ce que** ces deux bras (15) sont reliés entre eux de façon à pouvoir coulisser mutuellement, par exemple par un pignon (12) monté entre eux.

11. Dispositif selon l'une des revendications 1 à 8, **caractérisé en ce que** deux organes d'éjection (20) sont prévus, qui, par rapport à un axe de rotation commun (24), sont diamétralement opposés.
